# EUROPÄISCHE PATENTSCHRIFT

(11) **EP 2 212 477 B1**
(45) Veröffentlichungstag und Bekanntmachung des Hinweises auf die Patenterteilung: **11.05.2016**
(21) Anmeldenummer: 08802845.1
(22) Anmeldetag: 09.10.2008
(51) Int. Cl.: E02D 3/046, E01C 19/34

(54) **BODENSTAMPFVORRICHTUNG MIT ADAPTIVER ANTRIEBSREGELUNG**
SOIL-TAMPING DEVICE HAVING ADAPTIVE DRIVE REGULATION
DISPOSITIF DE DAMAGE DU SOL DOTÉ D'UNE RÉGULATION ADAPTATIVE DE L'ENTRAÎNEMENT

(30) Priorität: 12.10.2007 DE 102007048980
(43) Veröffentlichungstag der Anmeldung: 04.08.2010
(73) Patentinhaber: Wacker Neuson Produktion GmbH & Co. KG, 80809 München (DE)
(72) Erfinder: STEFFEN, Michael, 80796 München (DE)
(74) Vertreter: Hoffmann, Jörg Peter
(86) Internationale Anmeldenummer: PCT/EP2008/008536
(87) Internationale Veröffentlichungsnummer: WO 2009/049821

(56) Entgegenhaltungen:
- WO-A-01/81680
- DE-A1- 19 731 731
- DE-C- 659 237

## Beschreibung

Die Erfindung betrifft eine Stampfvorrichtung zur Bodenverdichtung.

Eine derartige Stampfvorrichtung, nachfolgend auch als Stampfer bezeichnet, ist in vielfältigen Ausführungsformen bekannt, so z.B. aus DE 44 45 188 A1 oder DE 197 39 743 A1.

Das Grundprinzip beruht darauf, dass eine Drehbewegung eines Antriebsmotors in eine oszillierende Linearbewegung gewandelt wird, die über ein Federsystem auf ein Bodenkontaktelement, z.B. einen Stampffuß übertragen wird. Der Stampfer weist eine Obermasse auf, die u.a. den Antriebsmotor, einen Teil eines Kurbeltriebs, Gehäuseelemente und Lager umfasst. Mit der Obermasse ist über eine Federeinrichtung eine Untermasse beweglich gekoppelt, die das Bodenkontaktelement zur Bodenverdichtung aufweist. Der Kurbeltrieb wandelt die Drehbewegung des Antriebsmotors in eine lineare Hin- und Herbewegung, die durch die Federeinrichtung, insbesondere über ein zweiseitig wirkendes Federsystem auf die Untermasse und damit auf das Bodenkontaktelement übertragen wird. Ein Beispiel für die Federeinrichtung ist in der DE 197 39 743 A1 gezeigt.

Durch die Bewegung des Kurbeltriebs wird dem Bodenkontaktelement eine periodische, oszillierende Bewegung aufgezwungen. Diese periodische Bewegung wird auch im Idealfall bei der Bodenverdichtung beibehalten. Dann kann der Boden besonders effektiv verdichtet werden.

Es hat sich jedoch herausgestellt, dass Stampfer meist nur für eine bestimmte Bodenstruktur bzw. -steifigkeit optimal ausgelegt werden können, so dass bei einigen Bodenstrukturen die periodische Bewegung zumindest annäherungsweise erreicht und damit eine wirkungsvolle Verdichtung realisiert werden kann, während bei anderen Böden aufgrund eines nicht mehr periodischen Verhaltens nur noch eingeschränkt verdichtet werden kann. So kommt es z.B. vor, dass ein Stampfer auf unverdichtetem, verdichtungswilligem Boden gleichmäßig den Boden verdichtet, während er bei zunehmender Bodendichte "außer Tritt" fällt. Dies kann z.B. dazu führen, dass auf zwei Arbeitsschläge des Stampffußes ein Leerschlag folgt, weil sich das Feder-Massen-System, dass durch den Stampfer und den Boden gebildet wird, nicht mehr in Synchronisation befindet. Ein Leerschlag erfolgt insbesondere dann, wenn bei dem vorher wirksamen Schlag eine derart große Rückstoßkraft auf die Untermasse wirkt, dass der gesamte Stampfer derart hoch über den Boden gedrückt wird, dass im nachfolgenden Zyklus die Bodenkontaktplatte den Boden nicht mehr erreichen kann.

Bei einem asynchronen, aperiodischen Betrieb reagiert das passive System (Obermasse, Führungshandgriff) mit hohen Amplituden, was zum Verlust der Führbarkeit des Stampfers führen kann. Der Bediener wird dabei mit der Führung des Stampfers hoch belastet, während das Gerät nur mit geringer Effektivität arbeitet. Die Hand-Arm-Beschleunigungen erreichen hohe Werte, was die Nutzungszeit des Gerätes verringert.

Die Figuren 5 und 6 zeigen Beispiele für den synchronen, periodischen Betrieb (Fig. 5) und einen asynchronen, aperiodischen Betrieb (Fig. 6) eines Stampfers. Dabei sind jeweils die Amplitudenverläufe über der Zeit für den zur Untermasse gehörenden Stampffuß, das zur Obermasse gehörende Kurbelgehäuse und den ebenfalls zur Obermasse gehörenden, jedoch meist abgefederten Handgriff dargestellt. Deutlich erkennbar sind die harmonischen Bewegungen von Fuß, Kurbelgehäuse und Handgriff bei dem in Figur 5 gezeigten periodischen Betrieb, während der in Figur 6 gezeigte asynchrone Betrieb zu einem stochastischen Bewegungsverhalten der Komponenten des Stampfers führt.

Aus der DE 197 31 731 A1 ist eine Bodenverdichtungsvorrichtung mit veränderbaren Schwingungseigenschaften bekannt. Die Bodenverdichtungsvorrichtung ist beim Überfahren von Böden mit unterschiedlichen Eigenschaften durch Beeinflussung des Schwingungsverhaltens des Gesamtschwingungssystems stets optimal an den Untergrund anzupassen.

Eine ähnliche Bodenverdichtungsvorrichtung mit den Merkmalen des Oberbegriffs des Anspruchs 1 und mit Schwingungsdetektion ist in der WO 01/81680 A1 beschrieben.

Der Erfindung liegt die Aufgabe zugrunde, eine Stampfvorrichtung anzugeben, mit der ein gleichmäßiges, periodisches Arbeiten auch bei unterschiedlichen Bodenstrukturen möglich ist.

Die Aufgabe wird erfindungsgemäß durch eine Stampfvorrichtungen gemäß dem Anspruch 1 gelöst. Vorteilhafte Ausgestaltungen der Erfindung sind in den abhängigen Ansprüchen definiert.

Eine Stampfvorrichtung weist in bekannter Weise einen Antriebsmotor, eine den Antriebsmotor aufnehmende bzw. umfassende Obermasse, eine mit der Obermasse über eine Federeinrichtung beweglich gekoppelte Untermasse, die ein Bodenkontaktelement zur Bodenverdichtung umfasst, und eine Bewegungsübertragungseinrichtung zum Übertragen einer Antriebsbewegung von dem Antriebsmotor und Erzeugen einer periodischen Bewegung des Bodenkontaktelements auf. Weiterhin ist eine Detektionseinrichtung zum Erfassen eines Messparameters für das dynamische Verhalten von wenigstens einer Komponente der Stampfvorrichtung vorgesehen. Eine Auswerteeinrichtung dient zum Auswerten des dynamischen Verhaltens und zum Erkennen eines aperiodischen Verhaltens. Über eine Anzeigeeinrichtung kann angezeigt werden, dass durch die Auswerteeinrichtung ein aperiodisches Verhalten erkannt wird.

Als Komponente der Stampfvorrichtung sind verschiedene Teilbereiche und Bauelemente denkbar, wie z.B. die Motorwelle, eine zum Kurbeltrieb gehörende Kurbelwelle, Pleuel, Obermassengehäuse, Stampffuß mit Bodenkontaktelement, Führungshandgriff etc.

Somit wird während des Betriebs der Stampfvorrichtung permanent ein Messparameter erfasst, der als Kriterium für das dynamische Verhalten der betreffenden Komponente, gegebenenfalls aber auch der gesamten Stampfvorrichtung dient. Im Idealfall soll der Messparameter entsprechend der periodischen Anregung durch die Bewegungsübertragungseinrichtung, also z.B. eines Kurbeltriebs, ebenfalls ein periodisches Verhalten dokumentieren. Wenn jedoch die Auswerteeinrichtung feststellt, dass der Messparameter und damit das tatsächliche dynamische Verhalten von einem im Wesentlichen gleichförmigen, z.B. sinusförmigen periodischen Verhalten abweicht, wird dies als Kriterium für ein aperiodisches Verhalten angesehen. Daraus wird geschlossen, dass der Betrieb des Stampfers nicht optimal erfolgt und daher Änderungen durch den Bediener veranlasst sind. Der Bediener wird dann über die Anzeigeeinrichtung darüber informiert, dass ein aperiodisches Verhalten vorliegt.

In der Auswerteeinrichtung können statische oder dynamische Regeln hinterlegt sein, zum Definieren von Handlungsempfehlungen für den Benutzer, insbesondere wie er die Drehzahl des Antriebsmotors verändern sollte, um das aperiodische Verhalten zu mindern. Die Auswerteeinrichtung ist statisch oder dynamisch in der Lage, eine geeignete Handlungsempfehlung in Abhängigkeit von dem erkannten aperiodischen Verhalten auszuwählen und über die Anzeigeeinrichtung auszugeben. Dem Bediener kann auf diese Weise mitgeteilt werden, die Drehzahl zu erhöhen oder zu senken, um wieder ein wenigstens annähernd periodisches Verhalten des Stampfers und damit ein synchrones Zusammenwirken zwischen Stampfer und Boden zu erreichen.

Bei einem Beispiel zum besseren Verständnis der Erfindung weist die Stampfvorrichtung eine Steuereinrichtung auf, zum Verändern von wenigstens einem Dynamikparameter von wenigstens einer der Komponenten der Stampfvorrichtung, wenn ein aperiodisches Verhalten durch die Auswerteeinrichtung erkannt wird. Hierbei ist es nicht erforderlich, dass der Bediener über das aperiodische Verhalten informiert wird und Steuerungsmaßnahmen wie z.B. ein Verändern der Drehzahl, ergreift. Vielmehr führt die Steuereinrichtung selbst automatisch geeignete Maßnahmen durch, um im Falle eines aperiodischen Verhaltens wieder ein periodisches, synchrones Verhalten zu erreichen. Sofern die Steuereinrichtung diese Maßnahmen kontinuierlich oder mit sehr kurzen Zeitabständen vollzieht, wird der Bediener davon gar nichts mitbekommen.

Selbstverständlich ist es möglich, auch bei dieser Variante eine Anzeigeeinrichtung vorzusehen, um den Bediener darüber zu informieren, dass ein aperiodisches Verhalten durch die Auswerteeinrichtung erkannt wird. Die Änderung des Dynamikparamters bzw. Durchführung der Steuermaßnahmen kann aber auch erfolgen, ohne dass der Bediener informiert wird. Die Anzeigeeinrichtung ist dann nicht erforderlich.

Das Schwingungsverhalten des Stampfers kann durch einen geeigneten Messparameter festgestellt werden, der ausgewählt ist aus der Gruppe Drehzahl des Antriebsmotors, Laststöße auf eine Motorwelle des Antriebsmotors, Drehzahl der Bewegungsübertragungseinrichtung, Bewegungsverhalten der betreffenden überwachten Komponente, Relativbewegung zwischen Obermasse und Untermasse, Beschleunigung der betreffenden Komponente, Beschleunigung der Obermasse, Beschleunigung der Untermasse, Beschleunigung eines an der Obermasse angebrachten Führungshandgriffs, Drehwinkel zwischen dem Führungshandgriff und der Obermasse.

Die Laststöße auf die Motorwelle des Antriebsmotors bewirken eine Änderung der Motordrehzahl, die verhältnismäßig einfach erfasst werden kann. Die Stöße resultieren aus einer pulsierenden Leistungsaufnahme des Stampfsystems und führen zu einer periodischen Veränderung der Motordrehzahl. Die Drehzahlveränderungen sind bei regelmäßigem Kraftaustausch des Stampffußes (Bodenkontaktelement) mit dem Boden signifikant anders als bei Leerschlägen des Stampfsystems, die sich bei einem aperiodischen Verhalten einstellen können. Solange sich die Motordrehzahl periodisch ändert, unterstellt die Auswerteeinrichtung einen ordnungsgemäßen Betrieb. Treten hingegen Abweichungen von der periodischen Änderung auf, wird also mithin ein aperiodisches Verhalten festgestellt, können die entsprechenden Maßnahmen ergriffen werden.

Ergänzend oder alternativ zu der Drehzahl kann auch das Bewegungsverhalten oder die Beschleunigung einer jeweils geeigneten Komponente des Stampfers erfasst und ausgewertet werden. Zudem kann es zweckmäßig sein, auch den Drehwinkel des Führungshandgriffs relativ zu der Obermasse zu erfassen und auszuwerten.

In einer einfachen Ausführungsform genügt es, nur einen Messparameter zu erfassen. Je nach gewünschter Genauigkeit kann es aber auch zweckmäßig sein, mehrere Messparameter, z.B. auch durch mehrere Messaufnehmer (Drehzahlsensor, Beschleunigungssensor etc.) auszuwerten, um ein möglichst präzises Bild über das Bewegungsverhalten des Stampfers zu erhalten.

Der Dynamikparameter ist ausgewählt aus der Gruppe Drehzahl des Antriebsmotors, Drehmoment des Antriebsmotors, Federsteifigkeit der Federeinrichtung zwischen Obermasse und Untermasse, sowie Dämpfungseigenschaften einer zwischen Obermasse und Untermasse angeordneten Dämpfungseinrichtung.

Eine Änderung der Drehzahl des Antriebsmotors wird die einfachste Möglichkeit sein, das dynamische Verhalten der Stampfvorrichtung zu beeinflussen. Die Drehzahl kann entweder manuell durch den Bediener geändert werden, wenn ihm die Anzeigeeinrichtung eine entsprechende Handlungsempfehlung gibt. Bei einem Beispiel zum besseren Verständnis der Erfindung kann aber auch die Steuereinrichtung automatisch die Drehzahl des Antriebsmotors in geeigneter Weise verändern, wenn ein aperiodisches Verhalten festgestellt wird.

Alternativ oder ergänzend dazu kann auch die Federsteifigkeit der die Obermasse und die Untermasse koppelnden Federeinrichtung verändert werden. Entsprechende Einrichtungen dafür sind aus vielen Bereichen der Technik, z.B. aus dem Automobilbau, bekannt. Ergänzend oder alternativ dazu ist es möglich, Eingriffe in das Dämpfungssystem des Stampfers vorzunehmen. So weist im Regelfall die Federeinrichtung auch Dämpfungseigenschaften auf, die z.B. durch ansteuerbare aktive Dämpfungsglieder zwischen der Obermasse und der Untermasse verändert werden kann.

Ebenso alternativ oder ergänzend ist es möglich, die Schwingweite bzw. Amplitude des Bodenkontaktelements, d.h. insbesondere die Sprunghöhe des Stampffußes einzustellen. Das ist z.B. durch Verstellen des Übertragungsverhaltens der Bewegungsübertragungseinrichtung möglich. So kann z.B. der Kurbelradius des Stampfantriebs verstellt werden, um den Hub für die Anregung des zur Bewegungsübertragung dienenden Federsystems zu verändern.

Ergänzend oder alternativ dazu ist es möglich, die Schwingfrequenz des Bodenkontaktelements zu ändern. Dabei kann z.B. das Übersetzungsverhältnis zwischen dem Antriebsmotor und der Bewegungsübertragungseinrichtung verstellt werden, so dass bei unveränderter Motordrehzahl eine Frequenzänderung der Stampfbewegung erfolgt. Ebenso können natürlich sowohl die Motordrehzahl als auch das Übersetzungsverhältnis verändert werden, um die Schwingfrequenz insgesamt zu ändern.

Die genannten Möglichkeiten für die Festlegung des Dynamikparameters können einzeln, aber auch in Kombination ergriffen werden. Dabei ist es möglich, dass die Maßnahmen in die gleiche, aber auch in die entgegengesetzte Richtung wirken können. So ist es z.B. denkbar, dass der Kurbelradius verkleinert und gleichzeitig die Motordrehzahl bzw. Stampffrequenz erhöht wird.

Ein aperiodisches Verhalten kann insbesondere dann erkannt werden, wenn der entsprechend vorgesehene Messparameter über ein vorgegebenes Maß hinaus von einem idealperiodischen Verhalten abweicht. Das idealperiodische Verhalten sollte derart vorgegeben werden, dass es im normalen, wirkungsvollen Betrieb des Stampfers problemlos erreicht werden kann. Von diesem idealperiodischen Verhalten sind Abweichungen im Rahmen des vorgegebenen Maßes zulässig. Erst wenn der Toleranzbereich überschritten wird, wird von einem aperiodischen Verhalten ausgegangen, so dass die entsprechenden Maßnahmen ergriffen werden.

Bei einer Ausführungsform ist der Antriebsmotor ein Benzinmotor, wobei die als Dynamikparameter veränderbare Drehzahl eine Nenn- oder Grenzdrehzahl ist.

Zur Regelung der Nenn- bzw. Grenzdrehzahl bei Benzinmotoren werden mechanische und elektronische Drehzahlsteller eingesetzt, welche aus der Motordrehzahl eine Wirkung auf leistungs- und drehzahlbestimmende Baugruppen (Vergaserdrossel oder Zündkennfeld bei Verbrennungsmotoren) erzeugen, um die Motordrehzahl nicht über die vorgegebene Grenzdrehzahl ansteigen zu lassen bzw. auf der vorgegebenen Nenndrehzahl zu halten. Je nach Last wird die Öffnung der Vergaserdrossel, der Zündwinkel und das Tastverhältnis der Zündung so eingeregelt, dass die Drehzahl-Regeldifferenz minimal wird.

Analog übrigens kann der Antriebsmotor auch ein Elektromotor sein, der z.B. einen elektronischen Drehzahlsteller in Form eines Spannungs- bzw. Frequenzreglers aufweist.

Die in Zusammenhang mit dem Benzinmotor vorgenannten Regler bei üblichen Stampfer-Antriebsmotoren arbeiten statisch. Ihr Kennfeld wird durch Auslegung der Fliehgewichte, der Federn etc. oder durch Vorgaben des Zündkennfeldes festgelegt und dient zur Einhaltung einer bestimmten Drehzahl. Eine manuelle oder adaptive Variation der Höhe der geregelten Grenzdrehzahl (und damit der Antriebsfrequenz des Stampfers) ist beim Stand der Technik weder manuell noch elektronisch vorhanden.

Bei der genannten Ausführungsform hingegen kann die Grenzdrehzahl verändert werden, um dadurch die Antriebsfrequenz des Stampfers zu beeinflussen.

Der Benzinmotor kann eine Kennfeld-gesteuerte Zündeinrichtung aufweisen, wobei die Drehzahl des Benzinmotors durch die Zündeinrichtung mit Hilfe einer Variation eines Zündzeitpunkts im Wesentlichen auf den Wert der Grenzdrehzahl konstant zu halten ist.

Bei einem Beispiel zum besseren Verständnis der Erfindung kann die Steuereinrichtung derart ausgebildet sein, dass bei Erkennen eines aperiodischen Verhaltens der Motorwelle eine Veränderung der Drehzahl des Antriebsmotors entsprechend vorgegebener Regeln bewirkt wird.

Die Regeln können in der Auswerteeinrichtung hinterlegt sein, z.B. in Form von Vorgaben, die bei Auftreten des aperiodischen Verhaltens eine bestimmte Steuermaßnahme vorschreiben, sowie durch Kennlinien, Kennfelder und/oder vorgegebene Arbeitspunkte auf Kennlinien oder Kennfeldern.

In der Auswerteeinrichtung sind somit Regeln vorgegeben, die dann, wenn ein aperiodisches Verhalten erkannt worden ist, durch die Steuereinrichtung zu ergreifen sind. Dies kann ein langsames lineares Anheben oder Absenken der Grenzdrehzahl des Antriebsmotors bedeuten. Ebenso können gezielt bestimmte Arbeitspunkte auf der jeweils zugehörigen Kennlinie bzw. den Kennfeldern eingestellt werden, die im Vorfeld beim Hersteller vordefiniert werden können. Es ist z.B. möglich, außer dem normalen Arbeitspunkt noch drei bis fünf alternative Arbeitspunkte vorzugeben, die - u.U. nacheinander - durch die Steuereinrichtung eingestellt werden, um zu testen, ob sich das Schwingungsverhalten des Stampfers verbessert. Es hat sich dabei herausgestellt, dass in den meisten Fällen eine Verbesserung des periodischen Stampferverhaltens erreicht werden kann.

Diese und weitere Vorteile und Merkmale der Erfindung werden nachfolgend anhand eines Beispiels unter Zuhilfenahme der begleitenden Figuren näher erläutert. Es zeigen:
**Fig. 1** ein Beispiel für einen erfindungsgemäßen Stampfer;
**Fig. 2** ein mechanisches Ersatzbild des Stampfers von Fig. 1;
**Fig. 3** eine schematische Darstellung des Aufbaus der Stampfvorrichtung;
**Fig. 4** ein zweidimensionales Kennfeld für einen Stampfer mit Benzinmotor;
**Fig. 5** das Schwingungsverhalten von Komponenten eines Stampfers bei synchron-periodischem Betrieb; und
**Fig. 6** das Bewegungsverhalten der Komponenten bei asynchronaperiodischem Betrieb.

Fig. 1 zeigt einen typischen Stampfer in Seitenansicht, mit einer Obermasse 1 und einer Untermasse 2, die einen als Bodenkontaktelement dienenden Stampffuß 3 umfasst. Zu der Obermasse 1 gehört ein Antriebsmotor 4, der als Benzinmotor ausgeführt ist. An der Obermasse 1 ist außerdem ein Führungshandgriff 5 elastisch befestigt, an dem der Bediener den Stampfer führen kann und der einen Kraftstofftank 6 trägt.

Im Inneren eines zu der Obermasse 1 gehörenden Gehäuses 7 ist in bekannter Weise ein Kurbeltrieb angeordnet, der die Drehbewegung des Antriebsmotors 4 in eine oszillierende Linearbewegung wandelt, die über ein nicht dargestelltes, an sich bekanntes Federsystem auf die Untermasse 2 und schließlich auf den Stampffuß 3 übertragen wird.

Fig. 2 zeigt den Stampfer in vereinfachter schematischer Darstellung, wobei dort auch eine die Obermasse 1 mit der Untermasse 2 koppelnde Federeinrichtung 8 eingezeichnet ist.

In Fig. 3 ist der Stampfer nochmals vereinfacht dargestellt in Form des Antriebsmotors 4, der über eine Kurbelwelle 9 ein Pleuel 10 antreibt, dessen lineare Hin- und Herbewegung über die Federeinrichtung 8 auf die Untermasse 2 übertragen wird.

Die Drehbewegung bzw. Drehzahl der Kurbelwelle 9, die in dem gezeigten Beispiel gleichzeitig eine Motorwelle 4a des Antriebsmotors 4 ist, wird durch einen Drehzahlsensor 11 erfasst. Selbstverständlich sind auch Ausführungen denkbar, bei der die Motorwelle 4a des Antriebsmotors 4 zunächst ein Getriebe antreibt, das schließlich mit der Kurbelwelle 9 gekoppelt ist.

Als Drehzahlsensor 11 eignen sich übliche Messaufnehmer. Ebenso kann die Information über das Drehzahlverhalten auch durch Überwachen der Zündung etc. gewonnen werden. Somit kann auch ein Steuerprozessor der Zündanlage des Antriebsmotors 4 genutzt werden um eine Information über das Drehzahlverhalten der Motorwelle 4a oder der Kurbelwelle 9 zu erhalten. Ziel ist es dabei, die Änderung der Drehzahl im Antriebsstrang aufgrund der beim Arbeiten mit dem Stampfer auftretenden Laststöße zu erfassen und zu beobachten.

Es ist daher nicht unbedingt erforderlich, einen eigenen Drehzahlsensor 11 bereitzustellen.

Das entsprechende Messsignal von dem Drehzahlsensor 11 bzw. eine alternative Information wird an eine Detektionseinrichtung 12 geliefert, die das dynamische Verhalten der Kurbelwelle 9 oder der Motorwelle 4a erfasst.

Eine entsprechende Information wird von der Detektionseinrichtung 12 an eine Auswerteeinrichtung 13 übergeben, die durch Auswerten des dynamischen Verhaltens ein aperiodisches Verhalten erkennt. Wenn die Auswerteeinrichtung 13 das beispielhaft in Fig. 6 gezeigte aperiodische Verhalten des Stampfers erkennt, kann sie dies über eine Anzeigeeinrichtung 14 anzeigen. Bei einem Beispiel zum besseren Verständnis der Erfindung kann sie die Information an eine Steuereinrichtung 15 weitergeben, die entsprechend vorgegebener Regeln ein Zündsystem 16 des Antriebsmotors 4 ansteuert um die Drehzahl zu verändern. Durch Ändern der Drehzahl wird ein geändertes dynamisches Verhalten des Stampfers erreicht, das im Idealfall eine Verbesserung des periodischen Verhaltens zur Folge hat, so dass ein beispielhaft in Fig. 5 gezeigtes Bewegungsverhalten erreicht werden kann.

Erfindungsgemäß wird der Bediener durch die Anzeigeeinrichtung 14 darüber informiert, dass ein aperiodisches Verhalten festgestellt wurde. Es werden dem Bediener Handlungsempfehlungen gegeben, welche Maßnahmen er ergreifen sollte, um das aperiodische Verhalten zu mindern. So könnte z.B. durch zwei Leuchtdioden, die mit "Plus" und "Minus" gekennzeichnet sind, der Bediener angeregt werden, die Drehzahl durch Betätigen des Gashebels zu erhöhen oder zu senken.

Fig. 4 zeigt verschiedene Kennlinien bzw. zweidimensionale Kennfelder, die den Zündzeitpunkt in Abhängigkeit von der Motordrehzahl definieren. In einem Bereich von 0 bis etwa 3.700 min⁻¹ sind die Kennfelder gleich gestaltet. In dem für den Betrieb wichtigen Arbeitsbereich zwischen 3.700 und 5.000 min⁻¹ hingegen sind vier Kennfelder durch entsprechende Kennlinien aufgespreizt und definieren dadurch ein unterschiedliches Verhalten.

Die Auswerteeinrichtung 13 bzw. die Steuereinrichtung 15 wählt entweder innerhalb eines Kennfeldes oder für verschiedene Kennfelder vorgegebene Arbeitspunkte aus, die bei Erkennen eines aperiodischen Verhaltens eingestellt werden können. Gegebenenfalls durch automatisches "Ausprobieren" verschiedener Arbeitspunkte oder durch Abfahren der Kennlinien kann das dynamische Verhalten des Stampfers so lange verändert werden, bis eine Verbesserung des periodischen Verhaltens erreicht wird.

Ein auf dieser Basis Kennfeld-gesteuertes Zündsystem eignet sich z.B. für Zweitaktmotoren, bei denen durch Variation des Zündzeitpunkts die Grenzdrehzahl des Motors eingehalten wird. Als alleinige Eingangsgröße wird die Periode des auf der Kurbelwelle montierten Lüfterrads mit Zündmagnet genutzt, aus der im Magnetzünder elektrische Signale gewonnen werden, die als Kriterium für die Drehzahl verwendet werden und das Signal eines Drehzahlsensors 11 ersetzen, so dass auf diesen verzichtet werden kann.

Aus den vom Magnetzünder gewonnen elektrischen Signalen wird die Motordrehzahl und die aktuelle Winkelstellung der Kurbelwelle 9 relativ zum oberen Totpunkt eines Kolbens im Verbrennungsmotor 4 gewonnen. In einem geeigneten zweidimensionalen Kennfeld gemäß Fig. 4 erfolgt die Winkelvorgabe des Zündvorganges relativ zum oberen Totpunkt des Motors 4.

Mit Hilfe der adaptiven Einflussnahme auf die Antriebsdrehzahl des Antriebsmotors 4 des Stampfers wird eine Anpassung des Stampfers an seine Umgebung bewirkt. Dies führt zu optimalen Arbeitsergebnissen und einem ruhigen Lauf auch bei stärker verdichteten Böden. Die Hand-Arm-Schwingungen werden dadurch vermindert, während die Führbarkeit des Stampfers auch bei bindigen Böden verbessert wird.

## Patentansprüche

1. Stampfvorrichtung, mit
- einem Antriebsmotor (4);
- einer den Antriebsmotor (4) aufnehmenden Obermasse (1);
- einer mit der Obermasse (1) über eine Federeinrichtung (8) beweglich gekoppelten Untermasse (2), die ein Bodenkontaktelement (3) zur Bodenverdichtung aufweist;
- einer Bewegungsübertragungseinrichtung (9) zum Übertragen einer Antriebsbewegung von dem Antriebsmotor (4) und Erzeugen einer periodischen Bewegung des Bodenkontaktelements (3);
- einer Detektionseinrichtung (11, 12) zum Erfassen eines Messparameters für das dynamische Verhalten von wenigstens einer Komponente der Stampfvorrichtung; **dadurch gekennzeichnet, dass** die Stampfvorrichtung
- eine Auswerteeinrichtung (13) zum Auswerten des dynamischen Verhaltens und Erkennen eines aperiodischen Verhaltens; und
- eine Anzeigeeinrichtung (14) zum Anzeigen, dass ein aperiodisches Verhalten durch die Auswerteeinrichtung (13) erkannt wird, aufweist, wobei
- in der Auswerteeinrichtung (13) Regeln hinterlegt sind, zum Definieren von Handlungsempfehlungen für einen Benutzer, wie die Drehzahl des Antriebsmotors (4) zu verändern ist, um das aperiodische Verhalten zu mindern;
- durch die Auswerteeinrichtung (13) eine Handlungsempfehlung in Abhängigkeit von dem erkannten aperiodischen Verhalten ausgewählt wird;
- die ausgewählte Handlungsempfehlung durch die Anzeigeeinrichtung (14) angezeigt wird; und wobei
- der Messparameter ausgewählt ist aus der Gruppe
+ Drehzahl des Antriebsmotors (4);
+ Laststöße auf eine Motorwelle (4a) des Antriebsmotors (4);
+ Drehzahl der Bewegungsübertragungseinrichtung (9);
+ Relativbewegung zwischen Obermasse (1) und Untermasse (2);
+ Beschleunigung der Obermasse (1);
+ Beschleunigung eines an der Obermasse (1) angebrachten Führungshandgriffs (5);
+ Drehwinkel zwischen dem Führungshandgriff (5) und der Obermasse (1).

2. Stampfvorrichtung nach Anspruch 1, **dadurch gekennzeichnet,**
**dass** ein aperiodisches Verhalten dann erkannt wird, wenn der Messparameter über ein vorgegebenes Maß hinaus von einem idealperiodischen Verhalten abweicht.

3. Stampfvorrichtung nach einem der Ansprüche 1 oder 2,
**dadurch gekennzeichnet,**
- **dass** der Antriebsmotor (4) ein Benzinmotor ist; und
- die als Dynamikparameter veränderbare Drehzahl eine Nenn- oder Grenzdrehzahl ist.

4. Stampfvorrichtung nach Anspruch 3,
**dadurch gekennzeichnet,**
- **dass** der Benzinmotor (4) eine Kennfeld-gesteuerte Zündeinrichtung aufweist; und
- **dass** die Drehzahl des Benzinmotors (4) durch die Zündeinrichtung mit Hilfe einer Variation eines Zündzeitpunkts im Wesentlichen auf dem Wert der Nenn- oder Grenzdrehzahl konstant zu halten ist.

5. Stampfvorrichtung nach einem der Ansprüche 1 bis 4,
**dadurch gekennzeichnet,**
**dass** die Steuereinrichtung (15) derart ausgebildet ist, dass bei Erkennen eines aperiodischen Verhaltens der Motorwelle (4a) eine Veränderung der Drehzahl des Antriebsmotors (4) entsprechend vorgegebener Regeln bewirkt wird.

6. Stampfvorrichtung nach einem der Ansprüche 1 bis 5,
**dadurch gekennzeichnet,**
**dass** in der Auswerteeinrichtung (13) als Regeln hinterlegt sind:
- Vorgaben, um bei Auftreten des aperiodischen Verhaltens eine vorgegebene Steuermaßnahme zu ergreifen;
- Kennlinien;
- Kennfelder; und/oder
- vorgegebene Arbeitspunkte auf Kennlinien oder Kennfeldern.

## Claims

1. Tamping device comprising:
- a drive motor (4);
- an upper mass (1) receiving the drive motor (4);
- a lower mass (2) movably coupled to the upper mass (1) via a spring device (8) and having a ground contacting element (3) for ground compaction;
- a movement transmission device (9) for transmitting a drive movement from the drive motor (4) and for generating a periodic movement of the ground contacting element (3);
- a detection device (11, 12) for detecting a measurement parameter for the dynamic behaviour of at least one component of the tamping device; **characterised in that** the tamping device comprises
- an evaluation device (13) for evaluating the dynamic behaviour and for identifying aperiodic behaviour; and
- a display device (14) for displaying that aperiodic behaviour is identified by the evaluation device (13), wherein
- rules are stored in the evaluation device (13) for defining handling recommendations for a user, such as changing the rotational speed of the drive motor (4) in order to reduce the aperiodic behaviour;
- a handling recommendation is selected by the evaluation device (13) as a function of the identified aperiodic behaviour;
- the selected handling recommendation is displayed by the display device (14); and wherein
- the measurement parameter is selected from the group consisting of
+ rotational speed of the drive motor (4);
+ load surges on a motor shaft (4a) of the drive motor (4);
+ rotational speed of the movement transmission device (9);
+ relative movement between the upper mass (1) and the lower mass (2);
+ acceleration of the upper mass (1);
+ acceleration of a guide handle (5) which is mounted on the upper mass (1);
+ rotational angle between the guide handle (5) and the upper mass (1).

2. Tamping device as claimed in claim 1,
**characterised in that**
aperiodic behaviour is identified when the measurement parameter deviates from ideally periodic behaviour by more than a preset amount.

3. Tamping device as claimed in any one of claims 1 or 2,
**characterised in that**
- the drive motor (4) is a petrol engine; and
- the rotational speed, which can be changed as the dynamic parameter, is a rated or limit rotational speed.

4. Tamping device as claimed in claim 3,
**characterised in that**
- the petrol engine (4) has a characteristic diagram-controlled ignition device; and
- the rotational speed of the petrol engine (4) is to be kept constant substantially at the value of the rated or limit rotational speed by the ignition device with the aid of a variation in an ignition time.

5. Tamping device as claimed in any one of claims 1 to 4,
**characterised in that**
the control device (15) is formed in such a way that, upon identification of aperiodic behaviour of the motor shaft (4a), the rotational speed of the drive motor (4) is changed in accordance with preset rules.

6. Tamping device as claimed in any one of claims 1 to 5,
**characterised in that**
the following are stored as rules in the evaluation device (13):
- specifications for carrying out a preset control measure when aperiodic behaviour occurs;
- characteristic curves;
- characteristic diagrams; and/or
- preset operating points on characteristic curves or characteristic diagrams.

## Revendications

1. Dispositif de foulage avec
- un moteur d'entraînement (4) ;
- une masse supérieure (1) logeant le moteur d'entraînement (4) ;
- une masse inférieure (2) couplée de manière mobile avec la masse supérieure (1) par l'intermédiaire d'un dispositif à ressort (8), qui comprend un élément de contact avec le sol (3) pour le compactage du sol ;
- un dispositif de transmission de mouvement (9) pour la transmission d'un mouvement d'entraînement par le moteur d'entraînement (4) et pour la production d'un mouvement périodique de l'élément de contact avec le sol (3) ;
- un dispositif de détection (11, 12) pour la détection d'un paramètre de mesure pour le comportement dynamique d'au moins un composant du dispositif de foulage ;
**caractérisé en ce que** le dispositif de foulage comprend
- un dispositif d'analyse (13) pour l'analyse du comportement dynamique et la détection d'un comportement apériodique ; et
- un dispositif d'affichage (14) pour l'affichage indiquant qu'un comportement apériodique a été détecté par le dispositif d'analyse (13),
- des règles étant enregistrées dans le dispositif d'analyse (13), pour la définition de recommandations d'utilisation pour un utilisateur, comment la vitesse de rotation du moteur d'entraînement (4) doit être modifiée pour réduire le comportement apériodique ;
- le dispositif d'analyse (13) sélectionnant une recommandation d'utilisation en fonction du comportement apériodique détecté ;
- la recommandation d'utilisation sélectionnée étant affichée par le dispositif d'affichage (14) ; et
- le paramètre de mesure étant sélectionné dans le groupe
* vitesse de rotation du moteur d'entraînement (4) ;
* à-coups sur un arbre (4a) du moteur d'entraînement (4) ;
* vitesse de rotation du dispositif de transmission de mouvement (9) ;
* mouvement relatif entre la masse supérieure (1) et la masse inférieure (2) ;
* accélération de la masse supérieure (1) ;
* accélération d'une poignée de guidage (5) montée sur la masse supérieure (1) ;
* angle de rotation entre la poignée de guidage (5) et la masse supérieure (1).

2. Dispositif de foulage selon la revendication 1 **caractérisé en ce qu'**un comportement apériodique est détecté lorsque le paramètre de mesure s'éloigne d'un comportement périodique idéal au-delà d'une mesure prédéterminée.

3. Dispositif de foulage selon l'une des revendications 1 ou 2, **caractérisé en ce que**
- le moteur d'entraînement (4) est un moteur à essence ; et
- la vitesse de rotation variable en tant que paramètre dynamique est une vitesse de rotation nominale ou limite.

4. Dispositif de foulage selon la revendication 3, **caractérisé en ce que**
- le moteur à essence (4) comprend un dispositif d'allumage contrôlé par un champ caractéristique ; et
- la vitesse de rotation du moteur à essence (4) doit être maintenue globalement constante à la valeur de la vitesse de rotation nominale ou de la vitesse de rotation limite par le dispositif d'allumage grâce à une variation du moment d'allumage.

5. Dispositif de foulage selon l'une des revendications 1 à 4, **caractérisé en ce que** le dispositif de commande (15) est conçu de façon à ce que la détection d'un comportement apériodique de l'arbre du moteur (4a) provoque une modification de la vitesse de rotation du moteur d'entraînement (4) en fonction de règles prédéterminées.

6. Dispositif de foulage selon l'une des revendications 1 à 5, **caractérisé en ce que**, dans le dispositif d'analyse (13), les règles suivantes sont enregistrées :
- des directives indiquant une mesure de contrôle prédéterminée à appliquer lors de l'apparition du comportement apériodique ;
- des courbes caractéristiques ;
- des champs caractéristiques ; et/ou
- des points de travail prédéterminés sur des courbes caractéristiques ou des champs caractéristiques.
